# EUROPÄISCHE PATENTSCHRIFT

(11) **EP 0 621 204 B1**
(45) Veröffentlichungstag und Bekanntmachung des Hinweises auf die Patenterteilung: **29.12.1997**
(21) Anmeldenummer: 94101322.9
(22) Anmeldetag: 29.01.1994
(51) Int. Cl.: B65D 73/00, B65D 25/10

(54) **Warenhalterung**
Holding device for articles
Support pour articles

(30) Priorität: 20.04.1993 DE 4312872
(43) Veröffentlichungstag der Anmeldung: 26.10.1994
(73) Patentinhaber: Korte, Heinrich, D-26810 Ihrhove (DE)
(72) Erfinder: Korte, Heinrich, D-26810 Ihrhove (DE)
(74) Vertreter: Thiel, Christian, Dr. Dipl.-Chem.

(56) Entgegenhaltungen:
- FR-A- 2 549 016
- LU-A- 54 556
- US-A- 4 834 239

## Beschreibung

Die Erfindung betrifft eine Warenhalterung mit darin gehalterter Leuchtstoffröhre, zur Präsentation der Leuchtstoffröhre in einer Warenauslage. Die Erfindung betrifft ferner die Verwendung einer paßfähigen Umhüllung zusammen mit einem Gummiband als Warenhalterung für längliche Gegenstände.

Elektroartikel und insbesondere auch Leuchtmittel für den täglichen Gebrauch werden in entsprechenden Verbrauchermärkten in Warenauslagen für die Selbstbedienung angeboten. Derartige Warenauslagen bestehen häufig aus Warenständern, die mit einem Stab oder Bügel versehen sind, an dem die verpackte Ware eingehängt oder aufgeschoben werden kann. Dabei ist die Ware üblicherweise fest in die Verpackung integriert, die sowohl als Schutz vor Beschädigungen als auch als Informationsträger dient.

Das Verpackungskonzept hat sich in jüngster Zeit dahingehend geändert, daß der für die Warenverpakkung und - halterung erforderliche Materialaufwand nach Möglichkeit minimiert und eine Beschränkung auf möglichst wenige voneinander trennbare Materialien angestrebt wird.

Bei herkömmlichen Verpackungen von Elektoartikeln, insbesondere von Leuchtmitteln, stellen vor allem die Verpackungsmenge und die Verwendung von durchsichtigem Kunststoff wegen der damit einhergehenden aufwendigen Handhabung und schwierigen Materialwiderverwertung Probleme dar.

Faltpackungen für längliche Gegenstände sind bereits aus FR-A-2 549 016 und US-A-4 834 239 bekannt.

Der Erfindung liegt die Aufgabe zugrunde, eine einfach herstellbare Warenhalterung für längliche Gegenstände bereitzustellen, die eine sichere Halterung gewährleistet und die materialsparend gestaltet und leicht entsorgbar ist.

Diese Aufgabe wird durch eine Warenhalterung mit den im Anspruch 1 enthaltenen Merkmalen gelöst.

Vorteilhafte Ausführungsformen der erfindungsgemäßen Warenhalterung ergeben sich aus den Unteransprüchen.

Einzelheiten besonderer Ausführungsformen der Erfindung werden im folgenden anhand der beigefügten Figuren beschrieben. Es zeigen:
Fig. 1 eine Ausführungsform eines Materialzuschnitts für eine erfindungsgemäße Warenhalterung
Fig. 2 eine weitere Ausführungsform eines Materialzuschnitts; und
Fig. 3 eine erfindungsgemäße Warenhalterung aus Faltschachtel und Gummiband.

Die Warenhalterung wird durch eine Umhüllung gebildet, die in einem Haltebereich unter der Wirkung eines Gummibands mit dem gehalterten Gegenstand in reibschlüssiger Verbindung steht. In Figur 1 ist die Umhüllung als Materialzuschnitt für eine Faltschachtel für den Fall gezeigt, daß in dieser eine Leuchtstoffröhre gehaltert werden soll. Die Umhüllung wird aus dem Materialzuschnitt 1 mit sich in Längsrichtung erstrekkenden Falzlinien 2 (gestrichelt) gebildet. Im oberen Endbereich des in Figur 1 gezeigten Materialzuschnitts 1 ist eine Lasche 4 angebracht, die eine Ausstanzung 5 aufweist, die der Aufhängung der Warenhalterung an den Stangen oder Bügeln einer Warenauslage dient. Die einzelnen Felder 6 bis 9 des Zuschnitts definieren die Seitenflächen 7, die Frontseite 6 bzw. 8 und die Rückseite 8 bzw. 6 der Faltschachtel, die Ziffer 9 bezeichnet eine Lasche zum Verkleben mit der Fläche 6 und Fixieren der Form. Die Anordnung der Ausstanzung 5 auf Lasche 4 erspart eine weitere Ausstanzung auf der Rückseite.

Figur 2 zeigt einen weiteren Materialzuschnitt für eine als Faltschachtel ausgeführte Umhüllung, wobei im Unterschied zu Fig.1 Durchsichtsöffnungen 3 vorgesehen sind. Die Öffnungen 3 befinden sich in den Kantenbereichen der aus dem Zuschnitt 1 gebildeten Faltschachtel auf gegenüberliegenden Seiten, so daß die Stange oder der Bügel einer Warenauslage hindurchgesteckt werden kann. Die Flächen 6 und 7 bilden die Seitenflächen der Faltschachtel, die Lasche 9 dient zum Verkleben mit Fläche 6.

Die Enden der Faltschachtel gemäß Fig. 1 und 2 sind offen gestaltet. Bei der dargestellten Ausführungsform besitzt die Faltschachtel einen über die gesamte Länge gleichbleibenden vieleckigen Querschnitt, dessen Innenabmessung nur wenig größer als der Außendurchmesser der zu halternden Leuchtstoffröhre ist. Damit kann das Gummiband (nicht dargestellt) zur Bewirkung der reibschlüssigen Verbindung zwischen der Faltschachtel und der Leuchtstoffröhre in beliebiger Position an der Halterung angebracht werden.

Fig. 3 zeigt eine weitere Faltschachtel, wie sie insbesondere zum Verpacken und Präsentieren von Leuchtstoffröhren zum Einsatz kommt. Die Faltpackung wird aus einem Materialzuschnitt gefertigt, der im wesentlichen mit dem in Fig. 1 gezeigten übereinstimmt. In dieser Ausführungsform besitzt die Faltpakkung eine Lasche 4, die sich als Verlängerung der Rückseite 4 und der Seiten 7 darstellt. Die Einbeziehung der Seiten 7 in die Lasche 4 bringt eine bessere Stabilisierung mit sich, die die in der Faltschachtel 1 mit Hilfe eines Gummibandes reibschlüssig gehaltene Ware vor Beschädigung schützt, insbesondere, wenn die Ware unbeabsichtigt zu Boden fällt.

Unterhalb der Faltschachtel 1 ist eine Leuchtstoffröhre 10 (abgebrochen) mit Kontaktstiften 11 und einem im Endbereich umlaufenden Gummiband 12 dargestellt, die zu Verpackungszwecken in Pfeilrichtung in die Faltschachtel 1 eingeschoben und darin reibschlüssig durch das Gummiband 12 gehalten wird.

Die Ausstanzung 5 in der Lasche 4 dient der Aufnahme der Stange oder des Bügels einer Warenauslage, wie sie üblicherweise in Selbstbedienungsmärkten zu finden sind. Bei Leuchtstoffröhren wird ein zusätzlicher Stabilisierungs- und Führungseffekt der Ware in der Warenauslage dadurch erzielt, daß die Kontaktstifte der Röhre in den Bereich der Ausstanzung und damit des Warenträgers hineinragen und damit in Wechselwirkung treten. Im Falle einer Stange als Warenträger findet diese sich zwischen den Kontaktstiften, im Falle eines Bügels befinden sich die Kontaktstifte im Zwischenraum des Bügels.

Gegenüber den in den Figuren dargestellten Ausführungsformen sind die folgenden Modifikationen möglich. Es ist möglich, die Umhüllung zweiteilig zu gestalten, so daß jeweils an beiden Enden der Leuchtstofflampe eine Faltschachtel derart vorgesehen ist, daß im Mittelbereich rund 3/4 der Leuchtstoffröhre frei bleiben. Damit ergibt sich in vorteilhafter Weise die Anwendbarkeit von Warenhalterungen einer Größe auf Leuchtstofflampen verschiedener Länge. In diesem Fall ist es notwendig, zwei elastische Elemente zur Herstellung der Verbindung zwischen Warenhalterung und Leuchtstofflampe anzubringen. Die beiden Faltschachteln an den Enden können beispielsweise durch zwei, den Figuren 1 und 2 entsprechende Umhüllungen oder durch zwei baugleiche Schachteln gemäß Figur 1 oder Figur 2 gebildet werden. Der über das Ende der Leuchtstoffröhre hinausragende Teil der Umhüllung schützt gleichzeitig das besonders empfindliche Ende der Leuchtstoffröhre vor Beschädigung.

Es ist möglich, die Durchsichtöffnungen 3 für das Einhängen der mit der Faltschachtel versehenen Leuchtstoffröhre an einem Haken in der Warenauslage vorzusehen oder die Durchsichtöffnungen 3 und die Lasche 4 an einem Ende der Faltschachtel gemeinsam anzubringen. Weiterhin ist es möglich, die Umhüllung an mindestens einem Ende mit einem Faltverschluß zu versehen.

In jedem Fall wird das elastische Element durch ein einfaches Gummiband gebildet, dessen Anordnung in Längsrichtung der Ware beliebig ist. Es ist jedoch auch möglich, für die Anbringung des Gummibandes geeignete Ausnehmungen in die Faltschachtel zu stanzen, um es in einer bestimmten Position zu fixieren.

Die Warenhalterung kann aus Kartonmaterial oder einer geeignet formbaren Kunststoffumhüllung bestehen und einstückig z. B. durch Stanzen hergestellt werden.

Bei Waren mit äußeren Formen, die von denen der Leuchtstoffkörper von Leuchtstofflampen abweichen, ist es möglich, die Gestalt der Faltschachtel an die Form des zu verpackenden Gegenstandes anzupassen. Weiterhin ist es möglich, den Querschnitt der Faltschachtel in Längsrichtung der Ware zu variieren.

Die Erfindung betrifft ferner die Verwendung einer Umhüllung mit wenigstens einem Haltebereich, in dem die Umhüllung gegenüber dem Querschnitt eines länglichen Gegenstandes paßfähig ist, und eines Gummibandes, das zwischen der Umhüllung und diesem Gegenstand eine reibschlüssige Verbindung bewirkt, als Warenhalterung für diesen länglichen Gegenstand, der insbesondere eine Leuchtstoffröhre ist.

Die Verwendung der Warenhalterung erfolgt derart, daß zunächst ein Gummiband um eine Leuchtstoffröhre gelegt und dann die Faltschachtel auf die Leuchtstoffröhre mit umgelegtem Gummiband geschoben wird. Es ist jedoch auch möglich, bei komplzierten aufgebauten Gegenständen die Faltschachtel zunächst in in Längsrichtung offenenm Zustand um die Ware herumzulegen und dann mit geeigneten Eingriffselementen oder durch Verkleben zu schließen.

Das Äußere der Warenhalterung kann, insbesondere falls diese aus Karton besteht, in einfacher Weise mit Informationen bedruckt werden, die den gehalterten Gegenstand betreffen.

## Patentansprüche

1. Warenhalterung mit darin gehalterter Leuchtstoffröhre, bestehend aus einer Umhüllung (1) mit wenigstens einem Haltebereich, in dem die Umhüllung (1) gegenüber dem Querschnitt der Leuchtstoffröhre (10) paßfähig ist und einem elastischen Element (12), das zwischen der Umhüllung und der Leuchtstoffröhre eine reibschlüssige Verbindung bewirkt, dadurch gekennzeichnet, daß als elastisches Element ein Gummiband (12) vorgesehen ist.

2. Warenhalterung nach Anspruch 1, dadurch gekennzeichnet, daß die Umhüllung eine mindestens an einem Ende offene Faltschachtel (1) ist.

3. Warenhalterung nach Anspruch 1, dadurch gekennzeichnet, daß die Umhüllung als Faltschachtel (1) zweiteilig ausgebildet ist, wobei zwei Haltebereiche mit jeweils einem elastischen Element (12) vorgesehen sind.

4. Warenhalterung nach einem der vorstehenden Ansprüchen, dadurch gekennzeichnet, daß die Umhüllung (1) aus Kartonmaterial gebildet ist.

5. Warenhalterung nach einem der vorstehenden Ansprüche, dadurch gekennzeichnet, daß die Umhüllung als Faltschachtel ausgebildet ist und an mindestens einem Ende der Faltschachtel (1) Durchsichtöffnungen (3) oder eine Lasche (4) mit einer Ausstanzung (5) vorgesehen ist, die das Einhängen in den Bügel einer Warenauslage erlaubt.

6. Warenhalterung nach Anspruch 5, dadurch gekennzeichnet, daß die Lasche (4) sich auf die Seitenflächen (7) der Faltschachtel (1) erstreckt.

7. Verwendung einer Umhüllung (1) mit wenigstens einem Haltebereich, in dem die Umhüllung (1) gegenüber dem Querschnitt eines länglichen Gegenstandes (10) paßfähig ist, und eines Gummibands (12), das zwischen der Umhüllung und diesem Gegenstand (10) eine reibschlüssige Verbindung bewirkt, als Warenhalterung für diesen länglichen Gegenstand.

8. Verwendung nach Anspruch 7, dadurch gekennzeichnet, daß der längliche Gegenstand eine Leuchtstoffröhre ist.

9. Verwendung nach Anspruch 8, dadurch gekennzeichnet, daß die Leuchtstoffröhre an beiden Enden jeweils eine Umhüllung (10) mit Gummiband (12) aufweist.

## Claims

1. Holding device for goods having a fluorescent tube mounted therein, consisting of a coating (1) with at least one holding area, wherein the coating (1) fits over the cross-section of the fluorescent tube (10), and an elastic element (12) which causes a frictionally engaged connection between the coating and the fluorescent tube, characterised in that a rubber band (12) is provided as the elastic element.

2. Holding device for goods as claimed in claim 1, characterised in that the coating is a collapsible cardboard box (1) that is open at at least one end.

3. Holding device for goods as claimed in claim 1, characterised in that the coating is formed in two pieces as a collapsible cardboard box (1), wherein two holding areas with a respective elastic element (12) are provided.

4. Holding device for goods as claimed in one of the preceding claims, characterised in that the coating (1) is made of cardboard material.

5. Holding device for goods as claimed in one of the preceding claims, characterised in that the coating is formed as a collapsible cardboard box and that transparent openings (3) or a bracket (4) with a punching (5) allowing the hanging in onto a shackle of a goods display are provided at at least one end of the collapsible cardboard box (1).

6. Holding device for goods as claimed in claim 5, characterised in that the bracket (4) extends onto the lateral faces (7) of the collapsible cardboard box (1).

7. Use of a coating (1) having at least one holding area, wherein the coating (1) fits over the cross-section of a longitudinal object (10), and a rubber band (12) which causes a frictionally engaged connection between the coating and said object (10), as a holding device for this longitudinal object.

8. Use as claimed in claim 7, characterised in that the longitudinal object is a fluorescent tube.

9. Use as claimed in claim 8, characterised in that the fluorescent tube has a coating (10) with a rubber band (12) respectively provided on both sides.

## Revendications

1. Support pour articles, comportant un tube luminescent fixé à l'intérieur de celui-ci, constitué d'une enveloppe (1) ayant au moins une zone de support, dans laquelle l'enveloppe (1) est susceptible d'être adaptée à la section transversale du tube luminescent (1), et d'un élément élastique (12) provoquant une liaison par frottement entre l'enveloppe et le tube luminescent, caractérisé en ce qu'une bande en caoutchouc (12) est prévue comme élément élastique.

2. Support pour articles selon la revendication 1, caractérisé en ce que l'enveloppe (1) est une boîte pliante (1) ouverte à au moins une extrémité.

3. Support pour articles selon la revendication 1, caractérisé en ce que l'enveloppe (1) est réalisée vous forme de boite pliante (1), en deux parties, deux zones de support étant prévues, ayant chacune un élément élastique (12).

4. Support pour articles selon l'une des revendications précédentes, caractérisé en ce que l'enveloppe (1) est réalisée en un matériau en carton.

5. Support pour articles selon l'une des revendications précédentes, caractérisé en ce que l'enveloppe est réalisée sous forme de boîte pliante et, en au moins une extrémité de la boite pliante (1), sont prévues des ouvertures d'observation (3) ou une patte (4), avec un découpage par estampage (5), permettant l'accrochage dans l'étrier d'un étalage à marchandises.

6. Support pour articles selon la revendication 5, caractérisé en ce que la patte (4) s'étend sur les faces latérales (7) de la boîte pliante (1).

7. Utilisation d'une enveloppe (1) présentant au moins une zone de support, dans laquelle l'enveloppe (1) est susceptible d'être adoptée par rapport à la section transversale d'un objet allongé (10) et utilisation d'une bande en caoutchouc (12) provoquant une liaison par frottement entre l'enveloppe et cet objet (10), à titre de support pour articles pour cet objet allongé.

8. Utilisation selon la revendication 7, caractérisée en ce que l'objet allongé est un tube luminescent.

9. Utilisation selon la revendication 8, caractérisée en ce que le tube luminescent présente à chacune des deux extrémités un enveloppement (10) doté d'une bande en caoutchouc (12).
